# EUROPÄISCHE PATENTSCHRIFT

(11) **EP 0 751 726 B1**
(45) Veröffentlichungstag und Bekanntmachung des Hinweises auf die Patenterteilung: **13.05.1998**
(21) Anmeldenummer: 95915160.6
(22) Anmeldetag: 24.03.1995
(51) Int. Cl.: A47C 3/021, A47C 1/032

(54) **STUHL**
CHAIR
CHAISE

(30) Priorität: 25.03.1994 DE 4410383
(43) Veröffentlichungstag der Anmeldung: 08.01.1997
(73) Patentinhaber: Röder, Peter, 60388 Frankfurt/Main (DE)
(72) Erfinder: Desanta, Simon, 33829 Borgholzhausen (DE)
(74) Vertreter: TER MEER STEINMEISTER & PARTNER GbR
(86) Internationale Anmeldenummer: EP9501126
(87) Internationale Veröffentlichungsnummer: WO9526152

(56) Entgegenhaltungen:
- EP-A- 0 264 029
- DE-A- 4 033 544
- FR-A- 2 700 450

## Beschreibung

Die Erfindung betrifft einen Stuhl mit einer Sitzplatte aus dünnem, flexiblem Plattenmaterial, das um den vorderen Rand der Sitzplatte herum U-förmig nach unten geführt und eingespannt ist, einer Rückenlehne, einem Gestell sowie wenigstens einem Lenker, der den rückwärtigen Bereich der Sitzplatte abstützt.

Bürostühle haben in den letzten Jahren einen hohen Stand in bezug auf Funktionalität, ergonomische Qualitäten und Haltbarkeit erreicht. Dabei ist es naturgemäß ständig zu aufwendigeren, schwereren und auch kostspieligeren Konstruktionen gekommen.

Die EP-A-0 264 029 offenbart einen Stuhl der eingangs genannten Art, dessen Sitzplatte und Rückenlehne aus einer Kunststoffschale bestehen kann, die zumindest in Teilbereichen flexibel ist. Die als Sitzplatte dienende Kunststoffschale ist am vorderen Rand bogenförmig nach unten herumgeführt und mit ihrem unteren Ende fest an einem Wiegemechanismus angebracht, der im wesentlichen aus einem schwingend aufgehängten Parallelogrammgestänge mit einer Gasdruckfeder besteht. Von einem Punkt dieser wiege verläuft der Lenker aufwärts zu einer nicht näher definierten Position am Übergang von Sitzplatte und Rückenlehne. Sitzplatte und Rückenlehne bilden zumindest bei den dargestellten Ausführungsformen eine zusammenhängende Schale, die nur durch eine vorgeformte Biegelinie unterteilt ist.

Aufgabe der Erfindung ist es, einen einfachen, leichten, kostengünstig herstellbaren Stuhl zu schaffen, der trotz konstruktiver Vereinfachung guten Sitzkomfort bietet und die ergonomischen Anforderungen erfüllt.

Diese Aufgabe wird erfindungsgemäß bei einem Stuhl der eingangs genannten Art dadurch gelöst, daß das Plattenmaterial unmittelbar am Gestell fest eingespannt ist, daß der Lenker am Gestell in einer Achse schwenkbar gelagert ist und mit der Unterseite der Sitzplatte in deren rückwärtigem Bereich fest verbunden ist, und daß mit dem rückwärtigen Ende des Lenkers eine Führungseinrichtung verbunden ist, in der die Rückenlehne im wesentlichen senkrecht verschiebbar geführt ist.

Als biegsames, elastisches Plattenmaterial dieser Art kommen beispielsweise Spertholz oder verschiedene Kunststoffmaterialien in Betracht.

Zur zusätzlichen Führung der Sitzplatte ist zwischen deren rückwärtigem Bereich und dem Gestell wenigstens ein schwenkbar mit dem Gestell verbundener Lenker vorgesehen, der mit der Sitzplatte im rückwärtigen Bereich ihrer Unterseite fest verbunden ist und bewirkt, daß die Sitzplatte an ihrem rückwärtigen Bereich entlang einer vorgegebenen Bahn einfedert, und daß der Sitzplatte beim Einfedern eine im wesentlichen S-förmige Verbiegung aufgezwungen wird, die eine ergonomisch günstige Anpassung an die Körperform des Benutzers zur Folge hat.

Die Rückenlehne besteht vorzugsweise ebenfalls aus einem elastischen, plattenförmigen Material. Sie ist vorzugsweise mit dem rückwärtigen Ende der Sitzplatte verbunden.

Am rückwärtigen Ende des Lenkers ist eine Führung angebracht, an der die Rückenlehne senkrecht einstellbar geführt ist.

Im folgenden werden bevorzugte Ausführungsbeispiele der Erfindung anhand der beigefügten Zeichnung näher erläutert.
- Fig. 1: ist eine schematisch-perspektivische Teildarstellung eines erfindungsgemäßen Stuhls;
- Fig. 2: ist eine entsprechende schematische Seiten-Teilansicht.

Fig. 1 zeigt einen erfindungsgemäßen Stuhl mit einer das Gestell bildenden senkrechten Säule 10 mit nicht gezeigtem Drehgestell am unteren Ende, einer Sitzplatte 12 und einer Rückenlehne 14 sowie zwei Armlehnen 16 und 18. Anstelle der Säule 10 kann ein anderweitiges Gestell, beispielsweise ein Gestell mit vier Beinen vorgesehen sein.

Die Sitzplatte 12 besteht aus einem dünnen, flexiblen Plattenmaterial. das um den mit 20 bezeichneten vorderen Rand der Sitzplatte 12 U-förmig nach unten herumgebogen ist und mit seinem unteren, wiederum nach rückwärts gerichteten Abschnitt 22 im oberen Bereich der Säule 10 fest eingespannt ist. Dadurch ergibt sich eine feste, jedoch aufgrund der Flexibilität des Plattenmaterials der Sitzplatte 12 federnd nachgiebige Abstützung der Sitzplatte 12 bei der Benutzung des Stuhls durch eine Person.

Zur zusätzlichen Abstützung und Führung der Sitzplatte 12 sind im dargestellten Beispiel zwei parallele Lenker 24 vorgesehen, die in einer Achse 26 schwenkbar am oberen Ende der Säule 10 gelagert und von dort aus schräg nach rückwärts und aufwärts geführt sind. Diese Lenker 24 sind unter dem rückwärtigen Endbereich der Sitzplatte 12 starr befestigt, wie es genauer aus Fig. 2 hervorgeht. Auf diese Weise wird das rückwärtige Ende der Sitzplatte 12 beim Einfedern genau geführt, und der Sitzplatte 12 wird beim Einfedern im übrigen auch von der starren Verbindung mit den Lenkern 24 eine im wesentlichen S-förmige Verformung aufgezwungen, die sich ergonomisch und anatomisch als besonders günstig erwiesen hat. Diese S-förmige Verformung beruht darauf, daß zumindest der rückwärtige Randbereich der Sitzplatte bei der Abwärtsbewegung der Lenker 24 stets parallel zu den Lenkern verläuft und die Platte sich somit in der rückwärts abgesenkten Stellung erst Im mittleren Bereich S-förmig zur Höhe des vorderen Randes erhebt.

In Fig. 2 sind Verbindungsbeschläge 2 angedeutet, die eine starre Verbindung der Lenker 24 mit dem rückwärtigen Endbereich der Sitzplatte 12 über eine gewisse Länge bewirken.

An diesen Beschlägen 28 bzw. dem rückwärtigen Ende der Lenker 24 ist im übrigen eine senkrechte Führungseinrichtung 30 starr befestigt, die die Rückenlehne 14 senkrecht verschiebbar aufnimmt, so daß eine gesonderte Höhenverstellung der Rückenlehne 14 ermöglicht wird. Damit kann der Größe des Benutzers des Stuhles Rechnung getragen werden.

Das plattenförmige Material der Sitzplatte 12 und auch der Rückenlehne 14, das beispielsweise Sperrholz oder ein geeigneter Kunststoff mit entsprechender Elastizität sein kann, kann zur Erhöhung der Biegsamkeit durch zahlreiche in Längsrichtung des Stuhles bzw. senkrecht gerichtete Schlitze 32,34 in einzelne, parallele, nicht bezeichnete Streifen unterteilt sein. Diese Streifenbildung erhöht sogleich die Biegsamkeit in Querrichtung der Sitzplatte 12 bzw. Rückenlehne 14, verbessert also eine Anpassung an die Körperform des Benutzers.

Die Erfindung ermöglicht es, die Eigenelastizität des Plattenmaterials, insbesondere einer Sperrholzplatte, nicht nur im unmittelbaren Bereich der Sitzplatte, sondern darüber hinaus auch nach Art einer Feder zu nutzen. Es wird also eine die üblichen Anforderungen an den Sitzkomfort und die Verstellmöglichkeiten erfüllende Stuhlmechanik geschaffen, die ohne Verwendung einer einzigen zusätzlichen Feder auskommt. Es besteht die Möglichkeit, auch relativ einfache und preiswerte Stühle mit hohem Benutzungskomfort anzubieten.

## Patentansprüche

1. Stuhl mit einer Sitzplatte (12) aus dünnem, flexiblem Plattenmaterial, das um den vorderen Rand (20) der Sitzplatte (12) herum U-förmig nach unten geführt und eingespannt ist, einer Rückenlehne (14), einem Gestell (10) sowie wenigstens einem Lenker (24), der den rückwärtigen Bereich der Sitzplatte (12) abstützt, dadurch **gekennzeichnet**, daß das Plattenmaterial unmittelbar am Gestell (10) fest eingespannt ist, daß der Lenker (24) am Gestell (10) in einer Achse (26) schwenkbar gelagert ist und mit der Unterseite der Sitzplatte (12) in deren rückwärtigem Bereich fest verbunden ist, und daß mit dem rückwärtigen Ende des Lenkers (24) eine Führungseinrichtung (30) verbunden ist, in der die Rückenlehne (14) im wesentlichen senkrecht verschiebbar geführt ist.

2. Stuhl nach Anspruch 1, dadurch **gekennzeichnet**, daß das Plattenmaterial der Sitzplatte (12) durch parallele, in Vorwärts-Rückwärts-Richtung des Stuhles verlaufende Schlitze (32) in eine Anzahl von parallelen Streifen unterteilt ist.

3. Stuhl nach einem der Ansprüche 1 bis 2, dadurch **gekennzeichnet**, daß die Rückenlehne (14) aus flexiblem Plattenmaterial besteht.

4. Stuhl nach Anspruch 3, dadurch **gekennzeichnet**, daß das Plattenmaterial der Rückenlehne (14) durch parallele, senkrechte Schlitze (34) in eine Anzahl von parallelen Streifen unterteilt ist.

5. Stuhl nach einem der vorhergehenden Ansprüche, dadurch **gekennzeichnet**, daß das Plattenmaterial der Sitzplatte (12) aus Sperrholz, Kunststoff oder dergleichen besteht.

6. Stuhl nach Anspruch 5, dadurch **gekennzeichnet**, daß das Plattenmaterial der Rückenlehne (14) aus Sperrholz, Kunststoff oder dergleichen besteht.

## Claims

1. Chair with a seat (12) of a thin, flexible sheet material which is directed downwards in a U-shape around the front edge (20) of the seat (12) and clamped, a backrest (14), a stand (10) and at least one link (24), which supports the rear area of the seat (12), characterised in that the sheet material is firmly clamped directly to the stand (10), that the link (24) is pivotably mounted at a pivot (26) on the stand (10) and firmly connected to the underside of the seat (12) in the rear area thereof, and that a guide device (30) is connected to the rear end of the link (24), in which device the backrest (14) is guided so that it can be displaced substantially perpendicularly.

2. Chair according to claim 1, characterised in that the sheet material of the seat (12) is divided by parallel slits (32) extending in the forward-backward direction of the chair into a number of parallel strips.

3. Chair according to one of claims 1 to 2, characterised in that the backrest (14) consists of a flexible sheet material.

4. Chair according to claim 3, characterised in that the sheet material of the backrest (14) is divided by parallel, perpendicular slits (34) into a number of parallel strips.

5. Chair according to one of the preceding claims, characterised in that the sheet material of the seat (12) consists of plywood, a plastics material or similar.

6. Chair according to claim 5, characterised in that the sheet material of the backrest (14) consists of plywood, a plastics material or similar.

## Revendications

1. Chaise comprenant une plaque d'assise (12) en matériau en feuille mince flexible replié vers le bas en forme de U autour du bord avant (20) de la plaque d'assise (12) et immobilisé, un dossier (14), un piétement (10) ainsi qu'au moins un bras (24) qui supporte la zone arrière de la plaque d'assise (12), caractérisée en ce que la matériau en feuille est immobilisé directement sur le piétement (10), en ce que le bras (24) est monté pivotant sur le piétement (10) dans un axe (26) et est solidarisé avec le dessous de la plaque d'assise (12) dans une zone arrière, et en ce qu'à l'extrémité arrière du bras (24) est relié un dispositif de guidage (30) dans lequel le dossier (14) est guidé avec une possibilité de translation sensiblement verticale.

2. Chaise selon la revendication 1, caractérisée en ce que le matériau en feuille de la plaque d'assise (12) est divisé en une pluralité de bandes parallèles par des fentes parallèles (32) qui s'étendent dans le sens avant-arrière de la chaise.

3. Chaise selon l'une des revendications 1 et 2, caractérisée en ce que le dossier (14) est réalisé dans le matériau en feuille flexible.

4. Chaise selon la revendication 3, caractérisée en ce que le matériau en feuille du dossier (14) est divisé en une pluralité de bandes parallèles par des fentes parallèles verticales (34).

5. Chaise selon une des revendications précédentes, caractérisée en ce que le matériau en feuille de la plaque d'assise (12) est réalisé en contreplaqué, en matière plastique ou analogue.

6. Chaise selon la revendication 5, caractérisée en ce que le matériau en feuille du dossier (14) est réalisé en contreplaqué, en matière plastique ou analogue.
